# EUROPÄISCHE PATENTSCHRIFT

(11) **EP 0 340 526 B1**
(45) Veröffentlichungstag und Bekanntmachung des Hinweises auf die Patenterteilung: **29.09.1993**
(21) Anmeldenummer: 89106968.4
(22) Anmeldetag: 19.04.1989
(51) Int. Cl.: B65B 19/22

(54) **Verpackungsmaschine für Klappschachteln**
Packaging machine for hinged-lid boxes
Machine d'emballage pour des boîtes à charnière

(30) Priorität: 05.05.1988 DE 3815275
(43) Veröffentlichungstag der Anmeldung: 08.11.1989
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-B- 1 148 934
- FR-A- 2 218 247
- FR-A- 2 282 369

## Beschreibung

Die Erfindung betrifft eine Verpackungsmaschine für Klappschachteln aus faltbarem Material, wie Karton oder dgl., mit im wesentlichen quaderförmigen Gestalt zur Aufnahme insbesondere einer in einen Innenzuschnitt eingehüllten Zigaretten-Gruppe (Stanniolblock), mit einem Zuführförderer zum Zuführen von Klappschachteln zu einem Übergaberevolver, der mehrere Taschen zur Aufnahme je einer Klappschachtel aufweist, und mit einem Trockenrevolver mit Taschen, in welche die Klappschachteln vom Übergaberevolver einführbar sind.

Aus der DE-OS 24 40 006 ist eine derartige Verpackungsmaschine bekannt, bei welcher der dort gezeigte Übergaberevolver zur Aufnahme von Zigaretten-Packungen von einer geradlinigen Zuförderbahn an einen Trockenrevolver dient. Die Packungen werden in Radialrichtung in die offenen Taschen des Übergaberevolvers eingeführt und nach dem Transport zu einer geeigneten Stelle in Axialrichtung aus den Taschen heraus- und in Taschen eines Trockenrevolvers eingeschoben.

Aus der EP-A-0 205 766 ist eine Klappdeckelschachtel für Zigaretten oder dgl. bekannt, deren Längskanten abweichend von der rechteckigen Form abgerundet sind, um dadurch zum einen eine Materialersparnis, zum anderen eine bessere Griffigkeit der Schachtel bzw. ein formschöneres Aussehen zu erzielen. Eine ähnliche Klappschachtel, jedoch mit abgewinkelten Kanten, ist aus der EP-A-0 204 933 bekannt.

Es hat sich nun gezeigt, daß die oben beschriebene Verpakkungsmaschine zwar im Zusammenhang mit den herkömmlichen, rechtwinklig geformten Klappschachteln gute Ergebnisse zeigt, bei Bearbeitung von Klappschachteln mit abgerundeten oder abgewinkelten Längskanten jedoch Schwierigkeiten, insbesondere beim Verkleben auftreten.

Der Erfindung liegt die Aufgabe zugrunde, eine Verpackungsmaschine zu schaffen, die das einwandfreie Herstellen von Klappschachteln ermöglicht, deren Längskanten abgerundet oder abgewinkelt sind.

Die Aufgabe wird gelöst durch die kennzeichnenden Merkmale des Anspruchs 1. Die Verpackungsmaschine weist nun einen Übergaberevolver auf, dessen Taschen korrespondierend zu den Längskanten der zu verarbeitenden Packungen geformt sind. Hierbei dreht es sich insbesondere um den Bereich der Längskanten, die so ausgebildet sind, daß die Klappschachteln insbesondere in diesem Bereich formschlüssig in den Taschen sitzen. Auf diese Weise werden die frisch verleimten Packungen fixiert gehalten, so daß im Übergaberevolver ein Kalibrieren stattfindet. Der nachfolgende Trockenrevolver kann mit rechteckigen Taschen (wie bisher) ausgeführt sein, was den Vorteil der leichten Umstellbarkeit der Verpackungsmaschine mit sich bringt.

Vorteilhafterweise kann der so ausgebildete Übergaberevolver Teilschritte beim Falten übernehmen. Die Klappschachteln werden hierbei mit beleimten, aber im Bereich der Längskanten und Seitenflächen noch nicht vollständig umgefalteten und fixierten Seitenlappen in die Taschen des Übergaberevolvers eingeführt werden. Sowohl beim Einführen als auch beim letztlichen Schließen der die Seiten der Taschen bildenden Backen werden die Seitenlappen in ihre endgültige Lage gefaltet und in dieser Stellung bis zur Übergabe an den Trockenrevolver fixiert.

Vorteilhafte Weiterbildungen der erfindungsgemäßen Vorrichtung sind in den Unteransprüchen gekennzeichnet.

Die Erfindung wird nachfolgend anhand von zwei in den Zeichnungen dargestellten Ausführungsbeispiels der Vorrichtung näher erläutert. Es zeigt:
- Fig. 1: eine Teil-Draufsicht auf einen Übergaberevolver (für die Bearbeitung von Klappschachteln mit abgewinkelten Längskanten) mit dazugehörigem Zuführförderer und Trockenrevolver,
- Fig. 2: eine teilgeschnittene Seitenansicht des Übergaberevolvers nach Fig. 1,
- Fig. 3: eine Teil-Draufsicht auf einen Übergaberevolver für die Bearbeitung von Klappschachteln mit abgerundeten Längskanten.

Die vorliegende Verpackungsmaschine dient zum Herstellen von quaderförmigen Klappschachteln 10 mit abgerundeten oder abgewinkelten Kanten. Derartige "Hardbox"-Packungen dienen vornehmlich zur Aufnahme von Zigaretten.

Wie in den Figuren gezeigt, dreht es sich um Klappschachteln 10, die abgewinkelte oder abgerundete Längskanten 11, 12, 13 und 14 aufweisen. Die Schachteln 10 werden hierbei auf ihren Rückflächen 15 liegend mit ihren Vorderflächen 16 nach oben zugeführt, wobei die von den Vorderflächen 16 fortragenden Seitenlappen 17, 18 an ihrer Innenfläche mit Leimstellen versehen, aber noch nicht auf die entsprechenden, mit den Rückflächen 15 verbundenen Seitenlappen gefaltet und dort fixiert sind.

Die Zuführung geschieht über einen Zuführförderer 19, aus dem Klappschachteln 10 senkrecht zur Drehachse eines Übergaberevolvers 20 bewegbar sind.

Der Übergaberevolver 20 weist beim gezeigten Ausführungsbeispiel sechs Taschen 21 auf, die jeweils von einem Boden 22 und zwei Backen 23, 24 gebildet werden.

Die Backen 23, 24 sind schwenkbar auf Zapfen 25, 26 angeordnet, die von einer Trägerplatte 27 axial hervorstehen.

Die Backen 23, 24 werden über Winkelhebel 28, 29 mit endseitigen Führungsrollen 30, 31 bewegt, die direkt bzw. indirekt mit einer Nockenscheibe 32 in Eingriff stehen. Die Bewegung der beiden Backen 23, 24 einer jeden Tasche 21 erfolgt somit gleichzeitig.

Jeder Boden 22 einer Tasche 21 weist an seinen Rändern Formkanten 33, 34 auf, die im wesentlichen der Kontur der (vorderen) Längskanten 13, 14 der Klappschachteln 10 entsprechen. Die Backen 23, 24 weisen an ihren freien Enden Formkanten 35, 36 auf, die korrespondierend zu den (rückwärtigen) Längskanten 11, 12 der Klappschachteln 10 geformt sind.

Der Trockenrevolver 37, an den die Klappschachteln 10 vom Übergaberevolver 20 übergeben werden, weist eine Vielzahl von Taschen 38 auf, in welche die Klappschachteln 10 axial aus den Taschen 21 des Übergaberevolvers 20 hineingeschoben werden können. Das Ausschieben aus den Taschen 21 des Übergaberevolvers 20 geschieht hierbei so, daß die Backen 23, 24 nach Erreichen einer geeigneten Relativposition zu einer Tasche 38 des Trockenrevolvers 37 nur leicht geöffnet werden, so daß praktisch keine Reibung mehr zwischen den Klappschachteln 10 und den Innenflächen der Taschen 21 besteht, jedoch ein radiales Herauswandern aus den Taschen sicher vermieden wird.

Beim Bewegen einer Klappschachtel 10 vom Zuführförderer 19 in eine Tasche 21 des Übergaberevolvers 20 werden zunächst die Seitenlappen 17, 18 über Faltzungen 39, 40 nach unten abgebogen. Beim Aufpressen der Vorderfläche 16 auf den Boden 22 der Tasche 21 pressen die Formkanten 33, 34 die Seitenlappen 17, 18 im Bereich der Vorderlängskanten 13, 14 an. Beim Schließen der Backen 23, 24 werden die Endabschnitte der Seitenlappen 17, 18 auf die entsprechenden, mit der Rückfläche 15 in Verbindung stehenden Seitenlappen gefaltet und dort fixiert gehalten. Während des Umlaufens der so gefüllten Tasche des Übergaberevolvers in die Position, in welcher die Klappschachtel 10 in eine Tasche 38 des Trockenrevolvers 37 geschoben wird, ist somit eine Kalibrierung der frisch verleimten Klappschachtel sichergestellt. Auf diese Weise können die Taschen 38 des Trockenrevolvers 37 die schon bisher vorgesehene rechteckige Form behalten, so daß eine Umstellung der Maschine auf Packungen mit rechteckigem Querschnitt jederzeit möglich ist.

Fig. 3 zeigt ein Ausführungsbeispiel des Übergaberevolvers 20 für die Bearbeitung von Klppschachteln 10 mit abgerundeten Kanten. Hierbei sind Formkanten 41, 42 bzw. 43, 44 eines Boden 45 bzw. von backen 46, 47 einer Tasche 21 entsprechend als Hohlkehlen ausgebildet.

## Patentansprüche

1. Verpackungsmaschine für Klappschachteln (10) aus faltbarem Material, wie Karton oder dgl., mit im wesentlichen quaderförmiger Gestalt zur Aufnahme insbesondere einer in einen Innenzuschnitt eingehüllten Zigaretten-Gruppe (Stanniolblock) mit einem Zuführförderer (19) zum Zuführen von Klappschachteln (10) zu einem Übergaberevolver (20), der mehrere Taschen (21) zur Aufnahme je einer Klappschachtel (10) aufweist, und mit einem Trockenrevolver (37) mit Taschen (38), in welche die Klappschachteln (10) vom Übergaberevolver (20) einführbar sind, **dadurch gekennzeichnet,** daß zur Herstellung von Klappschachteln (10), deren Längskanten (11..14) abweichend von einer rechtwinkligen Kante abgerundet oder abgewinkelt sind, die Taschen (21) des Übergaberevolvers (20) mindestens im Bereich der Längskanten (11..14) der aufzunehmenden Klappschachteln (10) an deren Außenkontur durch einen entsprechend abgerundeten oder abgewinkelten Querschnitt angepaßt sind, so daß die Längskanten (11..14) in formschlüssigem Eingriff in den Taschen (21) aufnehmbar sind.

2. Verpackungsmaschine nach Anspruch 1, dadurch gekennzeichnet, daß die Taschen (21) des Übergaberevolvers (20) zwei bewegbare Backen (23, 24; 46, 47) und einen dazwischenliegenden Boden (22, 45) umfassen.

3. Verpackungsmaschine nach Anspruch 2, dadurch gekennzeichnet, daß die Backen (23, 24; 46, 47) an ihrem freien, dem Boden (22, 45) gegenüberliegenden Ende eine jeweils einer Kante (11, 12) der Klappschachteln (10) angepaßte Kontur (Formkanten 35, 36; 43, 44) und der Boden (22, 45) eine den beiden restlichen Kanten (13, 14) angepaßte Kontur (Formkanten 33, 34; 41, 42) aufweisen.

4. Verpackungsmaschine nach Anspruch 1 sowie einem mehreren der weiteren Ansprüche, dadurch gekennzeichnet, daß der Zuführförderer (19) derart ausgebildet ist, daß eine Klappschachtel (10) mit beleimten, aber im Bereich von mindestens zwei Längskanten (13, 14) und Seitenflächen noch nicht vollständig umgefalteten und fixierten Seitenlappen (17, 18) derart in die Taschen (21) des Übergaberevolvers (20) einführbar sind, daß dabei die Seitenlappen (17, 18) in die endgültige Lage gefaltet und bis zur Übergabe an den Trockenrevolver (37) fixiert werden.

5. Verpackungsmaschine nach Anspruch 4, dadurch gekennzeichnet, daß die Klappschachteln (10) im wesentlichen senkrecht zum Boden (22, 45) des Übergaberevolvers (20) förderbar sind, so daß die Seitenlappen (17, 18) zuerst im Bereich der abgerundeten oder abgewinkelten Längskanten (13, 14) über die Formkanten (33, 34; 41, 42) des Bodens (22, 45) und dann über die Backen (23, 24; 46, 47) im Bereich der Seitenflächen umgefaltet und fixiert gehalten werden.

6. Verpackungsmaschine nach Anspruch 1 sowie einem oder mehreren der weiteren Ansprüche, dadurch gekennzeichnet, daß die Taschen (38) des Trockenrevolvers (37) eine rechteckige Innenkontur aufweisen, so daß die Klappschachteln (10) bis auf den Bereich ihrer abgerundeten oder abgewinkelten Längskanten (11..14) im wesentlichen formschlüssig in die Taschen (38) des Trockenrevolvers (37) einführbar sind.

7. Verpackungsmaschine nach Anspruch 1 sowie einem oder mehreren der weiteren Ansprüche, dadurch gekennzeichnet, daß zum gleichzeitigen Aufnehmen, Fördern und Übergeben von zwei Klappschachteln (10) der Übergaberevolver (20) zwei in einer Ebene nebeneinanderliegende Taschen einer Tascheneinheit aufweist, wobei die zu einer Tascheneinheit gehörenden Backen gleichzeitig in Öffnungs- oder Schließstellung bewegbar sind.

## Claims

1. Packaging machine for hinge-lid packs (10) made of foldable material, such as cardboard or the like, of essentially cuboid shape for reception of especially a cigarette group (tin foil block) wrapped in an inner blank, with a feed conveyor (19) for feeding hinge-lid packs (10) to a transfer turret (20) which has a plurality of pockets (21), each for receiving a hinge-lid pack (10), and with a drying turret (37) having pockets (38), into which the hinge-lid packs (10) can be introduced by the transfer turret (20), characterised in that, in order to produce hinge-lid packs (10), the longitudinal edges (11 to 14) of which are rounded or angled differently from a right-angled edge, the pockets (21) of the transfer turret (20) are, at least in the region of the longitudinal edges (11 to 14) of the hinge-lid packs (10) to be received, adapted to the outer contour of the latter by means of a correspondingly rounded or angled cross-section, so that the longitudinal edges (11 to 14) can be received in positive engagement in the pockets (21).

2. Packaging machine according to Claim 1, characterised in that the pockets (21) of the transfer turret (20) comprise two moveable jaws (23, 24; 46, 47) and a bottom (22, 45) located between them.

3. Packaging machine according to Claim 2, characterised in that the jaws (23, 24; 46, 47) have, at their free end located opposite the bottom (22, 45), a contour (shaped edges 35, 36; 43, 44) matched respectively to one edge (11, 12) of the hinge-lid packs (10), and the bottom (22, 45) has a contour (shaped edges 33, 34; 41, 42) matched to the two remaining edges (13, 14).

4. Packaging machine according to Claim 1 and one or more of the further claims, characterised in that the feed conveyor (19) is designed in such a way that a hinge-lid pack (10) with side tabs (17, 18) coated with glue, but not yet completely folded round and fixed in the region of at least two longitudinal edges (13, 14) and side faces can be introduced into the pockets (21) of the transfer turret (20) in such a way that the side tabs (17, 18) are thereby folded into the final position and are fixed until transfer to the drying turret (37).

5. Packaging machine according to Claim 4, characterised in that the hinge-lid packs (10) can be conveyed essentially perpendicularly to the bottom (22, 45) of the transfer turret (20), so that the side tabs (17, 18) are held folded round and fixed first in the region of the rounded or angled longitudinal edges (13, 14) via the shaped edges (33, 34; 41, 42) of the bottom (22, 45) and then in the region of the side faces via the jaws (23, 24; 46, 47).

6. Packaging machine according to Claim 1 and one or more of the further claims, characterised in that the pockets (38) of the drying turret (37) have a rectangular inner contour, so that the hinge-lid packs (10) can be introduced into the pockets (38) of the drying turret (37) essentially positively with the exception of the region of their rounded or angled longitudinal edges (11 to 14).

7. Packaging machine according to Claim 1 and one or more of the further claims, characterised in that, for the simultaneous reception, conveyance and transfer of the two hinge-lid packs (10), the transfer turret (20) has two pockets of a pocket unit which are located next to one another in one plane, the jaws which belong to a pocket unit being moveable simultaneously into the opening or closing position.

## Revendications

1. Machine d'emballage pour boîtes à rabats (10) en matériau pliable, tel que le carton ou analogue, de forme sensiblement parallélépipédique, pour recevoir en particulier un groupe de cigarettes (bloc à feuille d'étain), enveloppées dans un flan intérieur, comportant un transporteur d'amenée (19), pour amener des boîtes à rabats (10) à un revolver de transfert (20), présentant plusieurs poches (21) pour recevoir chacune une boîte à rabats (10), et un revolver de séchage (37), comportant des poches (38), dans lesquelles sont introduites les boîtes à rabats (10) venant du revolver de transfert (20), caractérisée en ce que, pour fabriquer des boîtes à rabats (10), dont les arêtes longitudinales (11 ... 14) sont arrondies ou pliées en s'écartant d'une arête à angle droit, les poches (21) du revolver de transfert (20), au moins dans la zone des arêtes longitudinales (11 ... 14) des boîtes à rabats (10), sont adaptées à leur contour extérieur, par une section transversale arrondie ou pliée de manière correspondante, de sorte que les arêtes longitudinales (11 ... 14) peuvent être reçues dans les poches (21), avec contact par ajustement de forme.

2. Machine d'emballage selon la revendication 1, caractérisée en ce que les poches (21) du revolver de transfert (20) comprennent deux mâchoires déplaçables (23, 24; 46, 47) et un fond (22,45) intercalé.

3. Machine d'emballage selon la revendication 2, caractérisé en ce que les mâchoires (23, 24; 45, 47) présentent à leur extrémité libre, opposée au fond (22,45) un contour (arêtes de forme 35,36;43,44) chaque fois adapté à une arête (11,12) des boîtes à rabats (10) et le fond (22,45) présente un contour (arêtes de forme 33,34;41,42) adapté aux deux arêtes (13,14) restantes.

4. Machine d'emballage selon la revendication 1, ainsi que l'une ou plusieurs des autres revendications, caractérisé en ce que le transporteur d'amenée (19) est réalisé de telle façon que les boîtes à rabats (10), à languettes latérales (17,18) collées, mais non encore complètement repliées et fixées dans la zone d'au moins deux arêtes longitudinales (13,14), sont susceptibles d'être introduites dans les poches (21) du revolver de transfert (20) de telle façon qu'alors les languettes latérales (17,18) sont pliées dans la position finale et fixées jusqu'au transfert au revolver de séchage (37).

5. Machine d'emballage selon la revendication 4, caractérisé en ce que les boîtes à rabats (10) sont susceptibles d'être transportées sensiblement perpendiculairement au fond (22,45) du revolver de transfert (20), de sorte que les languettes latérales (17,18) sont repliées et maintenus fixées, d'abord dans la zone des arêtes longitudinales arrondies ou repliées (13,14) sur les arêtes de forme (33,34;41,42) du fond (22,45), puis sur les mâchoires (23,24;46,47), dans la zone des faces latérales.

6. Machine d'emballage selon la revendication 1, ainsi que l'une ou plusieurs des autres revendications, caractérisé en ce que les poches (38) du revolver de séchage (37) présentent un contour intérieur rectangulaire, de sorte que les boîtes à rabats (10) peuvent être introduites dans les poches (38) du revolver de séchage (37), jusque sur la zone de leurs arêtes longitudinales (11...14) arrondies ou repliées, avec pratiquement ajustement de forme.

7. Machine d'emballage selon la revendication 1, ainsi que l'une ou plusieurs des autres revendications, caractérisé en ce que, pour simultanément recevoir, transporter et transférer deux boîtes à rabats (10), le revolver de transfert (20) présente deux poches, situées l'une à côté de l'autre dans un plan, d'une unité de poches, les mâchoires d'une unité de poche étant simultanément déplaçables en position d'ouverture ou de fermeture.
